# EUROPÄISCHE PATENTSCHRIFT

(11) **EP 1 767 751 B1**
(45) Veröffentlichungstag und Bekanntmachung des Hinweises auf die Patenterteilung: **30.07.2008**
(21) Anmeldenummer: 06120296.6
(22) Anmeldetag: 07.09.2006
(51) Int. Cl.: F01M 1/02, F01M 1/08, F01M 1/14, F01M 1/16, F01M 9/00

(54) **Zylinderschmiersystem für eine Hubkolbenbrennkraftmaschine**
Cylinder lubricating device for an engine
Dispositif de lubrification de cylindre d'un moteur à conbustion interne

(30) Priorität: 23.09.2005 EP 05405555
(43) Veröffentlichungstag der Anmeldung: 28.03.2007
(73) Patentinhaber: Wärtsilä Schweiz AG, 8401 Winterthur (CH)
(72) Erfinder: Aschwanden, Stefan, 8332 Russikon (CH); Schmid, Daniel, 8409 Winterthur (CH); Stiefenhofer, Priska, 8304 Wallisellen (CH); Wijeyratne, Norman, 8302 Kloten (CH)
(74) Vertreter: Sulzer Management AG

(56) Entgegenhaltungen:
- EP-A2- 1 426 571
- DE-A1- 10 220 015
- DE-A1- 19 743 955
- JP-A- 2 067 410

## Beschreibung

Die Erfindung betrifft ein Zylinderschmiersystem für eine Hubkolbenbrennkraftmaschine gemäss dem Oberbegriff des Anspruchs 1 sowie eine Hubkolbenbrennkraftmaschine mit einem solchen Schmiersystem. Die Erfindung bezieht sich auch auf ein Verfahren zum Schmieren einer Kolbenlauffläche mit einem erfindungsgemässen Zylinderschmiersystem.

Aus der CH-A- 673506 (= P.6140) ist eine Einrichtung zum Schmieren der Zylinder einer Hubkolbenbrennkraftmaschine bekannt. Es wird eine Pumpe offenbart, mit der sich das Schmiermittel, auch Zylinderöl genannt, intermittierend in den Zylinder einspritzen lässt. Die EP-A-1350929 (= P.7190) beschreibt eine Weiterentwicklung mit besonders ausgebildeten Schmiermitteldüsen. Mit dieser Düse lässt sich das Schmiermittel fächerartig über einen breiten Bereich auf der Kolbenlauffläche verteilen, ohne es dabei zu zerstäuben.

Aufgabe der Erfindung ist es, ein weiteres Zylinderschmiersystem zu schaffen, das hinsichtlich Kosten und hinsichtlich Aufwand bei einer Montage des Systems sowie bei einem Austausch von defekten Komponenten verbessert ist. Diese Aufgabe wird durch das im Anspruch 1 definierte Schmiersystem gelöst

Das Zylinderschmiersystem für eine Mehrzahl von Zylindern in einer Hubkolbenbrennkraftmaschine dient zum Aufbringen von Schmiermittel in den Zylindern auf Kolbenlaufflächen mit jeweils einer Mehrzahl von Schmiermitteldüsen. Schmiermittel wird mit intermittierend fördernden Schmiermittelpumpen dosiert und pulsartig den Schmiermitteldüsen zugeführt. Antriebskomponenten der Schmiermittelpumpen sind an ein Öl leitendes Rohr angeschlossen. Jedem Zylinder ist ein Schmiermodul mit einer Schmiermittelpumpe zugeordnet. Die Schmiermittelpumpe bildet einen mechanisch stabilen Grundkörper, durch den eine Integration von diversen Organen hergestellt ist. Diese Organe sind a) eine lokale Steuerungseinheit, b) ein zwischen Schmiermittelpumpe und Schmiermitteldüse angeordneter Drucksensor für die Überwachung der intermittierenden Förderung des Schmiermittels, c) ein steuerbares Ventil für das Öl und d) optional weitere Organe, wie beispielsweise ein Akkumulator. Zwei Anschlussstellen für das Öl leitende Rohr sind am Grundkörper vorgesehen. Ein Kanal mit T-förmiger Abzweigung für das Öl ist im Grundkörper integriert. Dieser Kanal verbindet die Anschlussstellen während die Abzweigung eine durch das Ventil gesteuert verschliessbare Verbindung zu den Antriebskomponenten der Schmiermittelpumpe herstellt.

Die abhängigen Ansprüche 2 bis 6 betreffen vorteilhafte Ausführungsformen des erfindungsgemässen Zylinderschmiersystems. Der Anspruch 7 bezieht sich auf die Hubkolbenbrennkraftmaschine. Gegenstand der Ansprüche 8 und 9 sind Verfahren zum Schmieren einer Kolbenlauffläche mit dem erfindungsgemässen Zylinderschmiersystem.

Im Folgenden wird die Erfindung anhand von Zeichnungen näher erläutert. Es zeigen in teils stark vereinfachender Darstellung:
- Fig. 1: eine bekannte Schmiermitteldüse, die in eine Zylinderwand eingebaut ist,
- Fig. 2: einen zerlegten Schmiermodul des erfindungsgemässen Zylinderschmiersystems,
- Fig. 3: den Schmiermodul gemäss Fig. 2 nach Zusammenbau der Komponenten und
- Fig. 4: ein Schaltungsschema des erfindungsgemässen Zylinderschmiersystems.

Das Zylinderschmiersystem dient dazu, für eine Mehrzahl von Zylindern 8 in einer Hubkolbenbrennkraftmaschine, insbesondere Zweitakt-Grossdieselmotor mit Längsspülung, Schmiermittel (oder Zylinderöl) in den Zylindern 8 auf Kolbenlaufflächen 80 mit jeweils einer Mehrzahl von Schmiermitteldüsen 7 aufzubringen. In der eingangs genannten EP-A-1350929 wird die in Fig. 1 als Schnitt gezeigte Schmiermitteldüse 7 beschrieben. Das Schmiermittel kann auch mittels anderer Düsentypen auf die Kolbenlaufflächen 80 aufgebracht werden, beispielsweise mit Düsen, die das Schmiermittel in Tropfenform und nicht fächerartig abgeben.

Das Schmiersystem umfasst ausser den Schmiermitteldüsen eine Dosiereinheit und eine Ansteuereinrichtung (hier nicht dargestellt). Die Dosiereinheit ist eine intermittierend fördernde Schmiermittelpumpe, mit der das Schmiermittel dosiert und pulsartig den Schmiermitteldüsen zugeführt wird. Antriebskomponenten der Schmiermittelpumpe sind an ein Servo- oder Zylinderöl leitendes Rohr angeschlossen. Dieses Öl leitende Rohr kann einwandig oder als Doppelwandrohr ausgebildet sein. Nachfolgend wird die Ausführungsform mit dem Doppelwandrohr und dem Servoöl beschrieben. Diese Beschreibung gilt aber auch weitgehend, d.h. entsprechend angepasst, wenn das Öl leitende Rohr einwandig ist und anstelle des Servoöls das Zylinderöl, also das Schmiermittel verwendet wird. Die Antriebskomponenten umfassen einen Druckübersetzer und eine Einrichtung, mit der das gepumpte Schmiermittel gleichmässig auf einzelne Zuleitungen 12 und somit auf die einzelnen Schmiermitteldüsen eines zugeordneten Zylinders 8 verteilt wird.

Das Servoöl ist ein hydraulisches Arbeitsmittel, das beispielsweise mit einem Druck von 50 bar in einem zentralen Rohr des Doppelwandrohrs gefördert wird. Mit dem Ringraum zwischen dem zentralen Rohr und einem Mantelrohr, der leer ist, kann das zentrale Rohr bezüglich Leckage überwacht werden.

Das Schmiermittel wird in die Schmiermitteldüse 7 mittels der Dosiereinheit und jeweils durch die separate Zuleitung 12 eingespeist. Die Zufuhr von Schmiermittel wird bei einem Arbeitsdruck durchgeführt, der auf den Betrieb der Hubkolbenbrennkraftmaschine angepasst ist. Die Zufuhr kann nach einem vorgebbaren Schema erfolgen; oder sie kann in Abhängigkeit von verschiedenen Betriebsparametern, wie z.B. der Drehzahl, der Last, der Zylindertemperatur, der Dicke des Schmierfilms im Zylinder 8 oder anderer Betriebsparametern eingestellt werden. Die Schmiermitteldüse 7 des beschriebenen Ausführungsbeispiels weist ein Ventil 72 auf, das ein in bekannter Weise federbelastetes Ventil 72 ist. Dabei ist das Ventil 72 so einstellbar, dass es unter Einwirkung des Arbeitsdrucks des in der Zuleitung 12 anstehenden Schmiermittels spontan öffnet, so dass das Schmiermittel aus der Zuleitung 12 in die Schmiermitteldüse 7 stossartig einströmt und durch die Austrittsöffnung 73 fächerartig auf die Kolbenlauffläche 80 austritt (oder bei einem anderen Düsentyp beispielsweise in Tropfenform abgegeben wird). Das Ventil 72 wirkt auch als Rückschlagventil, das gegen ein Rückströmen des Schmiermittels aufgrund eines zylinderseitigen Überdrucks schützt. Rückschlagventile können auch zwischen der Schmiermittelpumpe und den Zuleitungen 12 angeordnet sein, insbesondere bei Düsentypen, die nicht selbst die Funktion eines Rückschlagventils aufweisen.

Neben den bereits genannten Betriebsparametern kann auch beispielsweise die Qualität des Schmiermittels und/oder die Qualität des Treibstoffs oder anderer Betriebsstoffe sowohl den Zeitpunkt, als auch die Menge des zugeführten Schmiermittels mitbestimmen. Die Betriebsparameter können von nicht gezeigten Sensoren eingelesen und über Datenleitungen der Ansteuereinrichtung, die frei programmierbar ist, zugeführt werden, so dass die Dosiereinrichtung entsprechend gesteuert oder geregelt wird.

Beim erfindungsgemässen Schmiersystem ist jedem Zylinder 8 ein Schmiermodul mit einer Schmiermittelpumpe (inklusive Verteilereinrichtung) zugeordnet. Dabei wird die Schmiermittelpumpe als ein mechanisch stabiler Grundkörper genutzt, durch den eine Integration von diversen Organen hergestellt werden kann. Dies wird anhand der Figuren 2 und 3 erläutert. Fig. 2 zeigt einen zerlegten Schmiermodul 1', dessen Komponenten zum Teil die genannten Organe sind. Diese Organe sind
a) eine lokale Steuerungseinheit 3,
b) ein zwischen Schmiermittelpumpe und Schmiermitteldüse 7 angeordneter Drucksensor 4 für die Überwachung der intermittierenden Förderung des Schmiermittels,
c) ein steuerbares Ventil 5 für das Öl und
d) optional weitere, nicht dargestellte Organe, wie beispielsweise ein Akkumulator.

Fig. 3 zeigt den Schmiermodul 1 nach Zusammenbau der Komponenten oder Organe 3, 4, 5. Der Drucksensor 4 ist dabei in eine Ausnehmung 24 des Grundkörpers 2 eingefügt, das steuerbare Ventil 5 in eine Ausnehmung 25 (siehe Fig. 2). Die genannten Organe 3, 4, 5 haben verschiedene Funktionen, so dass durch deren Integration im Schmiermodul 1 und der Integration der T-förmigen Verzweigung für das Servoöl eine Funktionsvereinigung vorliegt. Durch diese Funktionsvereinigung gibt es Einsparungen bei den Kosten und beim Raumbedarf. Die Montage wird auch vereinfacht. Bei einem Defekt wird ein Schmiermodul 1 einfach durch einen intakten (neuen oder revidierten) Modul 1 ersetzt. Dies erlaubt eine Beschleunigung einer Reparatur, was wiederum Kosten reduziert.

Der Grundkörper 2, in dem die nicht dargestellte Schmiermittelpumpe enthalten ist, hat zwei Anschlussstellen 6a und 6b für das Servoöl. An diesen wird das zentrale Rohr 161 des Doppelwandrohrs 16 (mit Mantelrohr 162) an ein Rohrende 60 des Grundkörpers 2 beispielsweise mit einer Schraubverbindung angeschlossen. Flansche 163 an den Enden des Mantelrohrs 162 werden auf den Grundkörper 2 aufgeschraubt. Im Innern des Grundkörpers 2 ist ein Kanal 61 mit einer T-förmigen Verzweigung und einer Abzweigung 62 für das Servoöl integriert. Dieser Kanal 61 verbindet die Anschlussstellen 6a und 6b, während die Abzweigung 62 eine durch das Ventil 5 gesteuert verschliessbare Verbindung zu den Antriebskomponenten der Schmiermittelpumpe herstellt. Dank diesem Kanal 61 mit Abzweigung 62 wird kein T-Stück in der externen Servoöl-Leitung (dem "Rail") benötigt, wie es bei vorbekannten Schmiersystemen der Fall ist. Dank dieser Lösung verringert sich die Anzahl der erforderlichen Flanschverbindungen von vier auf zwei, was eine namhafte Kosteneinsparung bedeutet. Die Doppelpfeile 6 in Fig. 3 deuten an, dass das Servoöl in beiden Richtungen fliessen kann.

Jede lokale Steuerungseinheit 3 bildet einen intelligenten Knotenpunkt eines übergeordneten Steuerungssystems 100, das anhand der Fig. 4 erläutert wird. Fig. 4 zeigt ein Schaltungsschema des erfindungsgemässen Schmiersystems, bei dem nur ein Teil des Gesamtsystems dargestellt ist. Die Darstellung umfasst zwei von beispielsweise vier Zylindern 8. Die beiden Blöcke 70 symbolisieren die Schmierung der Zylinder 8.

Das übergeordnete Steuerungssystems 100 umfasst mindestens eine globale Steuerung 10, Speisungsleitungen 102 für den Energiebedarf und mindestens einen Feldbus 101, insbesondere einen CAN-Bus. Die lokalen Steuerungseinheiten 3 der Module 1 sind an die Speisungsleitungen 102 (Verbindungen 21, 22) und an den Feldbus (Verbindungen 31, 32) angeschlossen. Mit dem übergeordneten Steuerungssystem 100 stellt der Feldbus eine Verbindung her, über die ein Datenaustausch zwischen den lokalen Steuerungseinheiten 3 und der globalen Steuerung 10 erfolgen kann. Mit Vorteil sind aus Gründen der Redundanz die Speisungsleitungen und der Feldbus doppelt ausgeführt. Ebenso sind zwei globale Steuerungen 10 vorgesehen. Der Feldbus verknüpft auch die einzelnen Steuerungseinheiten 3, zwischen denen auch ein Datenaustausch stattfinden kann. In Fig. 4 ist auch der "Rail" mit Doppelwandrohren 16 eingezeichnet. Mit einem zusätzlichen Kanal im Grundkörper 2 können die Ringräume der einzelnen Abschnitte der Doppelwandrohre 16 zu einem kommunizierenden Raum verbunden werden.

Wie in Fig. 3 zu sehen, ist der Drucksensor 4 mit dem lokalen Steuerungssystem 3 durch eine signalübertragende Leitung 43 verbunden. Das steuerbare Ventil 5 für das Servoöl ist ebenfalls mit dem lokalen Steuerungssystem 3 durch eine signalübertragende Leitung 35 verbunden.

Die Steuerung 10 des übergeordneten Steuerungssystems 100 ist frei programmierbar, so dass die Schmiermittelpumpe derart steuer- oder regelbar ist, dass die Menge und/oder der Zeitpunkt des geförderten Schmiermittels in Abhängigkeit von den bereits genannten Betriebsparametern einstellbar ist.

Mit dem Drucksensor 4 wird die intermittierende Förderung des Schmiermittels hinsichtlich Zeitpunkt der Abgabe und erzeugtem Druckstoss überwacht. In Bezug auf Sollwerte, die vorgegeben sind oder die von weiteren Parameteren abhängen können, wird das übergeordnete Steuerungssystem geregelt. Mit dem Drucksensor 4 gemessenen Grössen werden zumindest teilweise über die lokale Steuerungseinheit als Daten 310 an das übergeordnete Steuerungssystem 100 zur Überwachung weiter geleitet, so dass gegebenenfalls erforderliche Abhilfemassnahmen aktiviert und/oder ein Alarm ausgelöst werden kann. In der Gegenrichtung empfangen die lokalen Steuerungssysteme 3 Daten 103 von der übergeordneten Steuerung 10.

## Patentansprüche

1. Zylinderschmiersystem für eine Mehrzahl von Zylindern (8) in einer Hubkolbenbrennkraftmaschine, insbesondere Zweitakt-Grossdieselmotor mit Längsspülung, zum Aufbringen von Schmiermittel in den Zylindern auf Kolbenlaufflächen (80) mit jeweils einer Mehrzahl von Schmiermitteldüsen (7), wobei Schmiermittel mit intermittierend fördernden Schmiermittelpumpen dosiert und pulsartig den Schmiermitteldüsen zuführbar ist und Antriebskomponenten der Schmiermittelpumpen an ein Öl leitendes Rohr, nämlich ein Servo- oder Zylinderöl leitendes Rohr, insbesondere ein Doppelwandrohr (16), angeschlossen sind,
**dadurch gekennzeichnet, dass** jedem Zylinder ein Schmiermodul (1) mit einer Schmiermittelpumpe zugeordnet ist, dass die Schmiermittelpumpe einen mechanisch stabilen Grundkörper (2) bildet, durch den eine Integration von diversen Organen (3, 4, 5) hergestellt ist, dass diese Organe a) eine lokale Steuerungseinheit (3), b) ein zwischen Schmiermittelpumpe und Schmiermitteldüse angeordneter Drucksensor (4) für die Überwachung der intermittierenden Förderung des Schmiermittels, c) ein steuerbares Ventil (5) für das Öl und d) optional weitere Organe, wie beispielsweise ein Akkumulator sind, wobei zwei Anschlussstellen (6a, 6b) für das Öl leitende Rohr am Grundkörper vorgesehen sind sowie ein Kanal (61) mit T-förmiger Abzweigung (62) für das Öl im Grundkörper integriert ist und dieser Kanal die Anschlussstellen verbindet während die Abzweigung eine durch das Ventil gesteuert verschliessbare Verbindung zu den Antriebskomponenten der Schmiermittelpumpe herstellt.

2. Schmiersystem nach Anspruch 1, **dadurch gekennzeichnet, dass** jede lokale Steuerungseinheit (3) einen intelligenten Knotenpunkt eines übergeordneten Steuerungssystems (100) bildet.

3. Schmiersystem nach Anspruch 2, **dadurch gekennzeichnet, dass** das übergeordnete Steuerungssystems (100) Speisungsleitungen (102) und mindestens einen Feldbus (101), insbesondere einen CAN-Bus, umfasst und dass die lokalen Steuerungseinheiten (3) an die Speisungsleitungen angeschlossen sind sowie an den Feldbus, um mit dem übergeordneten Steuerungssystem einen Datenaustausch (103, 310) herstellen zu können, wobei mit Vorteil die Speisungsleitungen und der Feldbus aus Gründen der Redundanz doppelt ausgeführt sind.

4. Schmiersystem nach Anspruch 2 oder 3, **dadurch gekennzeichnet, dass** der Drucksensor (4) mit dem lokalen Steuerungssystem (3) durch eine signalübertragende Leitung (43) verbunden ist.

5. Schmiersystem nach einem der Ansprüche 2 bis 4, **dadurch gekennzeichnet, dass** das steuerbare Ventil (5) für das Servoöl mit dem lokalen Steuerungssystem (3) durch eine signalübertragende Leitung (35) verbunden ist.

6. Schmiersystem nach einem der Ansprüche 2 bis 4, **dadurch gekennzeichnet, dass** das übergeordnete Steuerungssystem (100) frei programmierbar ist, so dass die Schmiermittelpumpe so steuer- oder regelbar ist, dass die Menge und/oder der Zeitpunkt des geförderten Schmiermittels in Abhängigkeit von verschiedenen Betriebsparametern, wie z.B. von der Drehzahl, der Last, der Zylindertemperatur, Dicke des Schmierfilms im Zylinder 8 oder anderen Betriebsparametern oder auch in Abhängigkeit von der Qualität eines Brennstoffs, des Schmiermittels (8) oder anderer Betriebsstoffe, einstellbar ist.

7. Hubkolbenbrennkraftmaschine, insbesondere Zweitakt-Grossdieselmotor mit Längsspülung, die ein Zylinderschmiersystem gemäss einem der Ansprüche 1 bis 6 umfasst.

8. Verfahren zum Schmieren einer Kolbenlauffläche (80) mit einem Zylinderschmiersystem gemäss einem der Ansprüche 1 bis 6, **dadurch gekennzeichnet, dass** mit dem Drucksensor (4) die intermittierende Förderung des Schmiermittels hinsichtlich Zeitpunkt der Abgabe und erzeugtem Druckstoss überwacht wird und dass hinsichtlich Sollwerten, die vorgegeben sind oder die von weiteren Parameteren abhängen können, durch das übergeordnete Steuerungssystem (100) geregelt wird.

9. Verfahren nach Anspruch 8, **dadurch gekennzeichnet, dass** mit dem Drucksensor (4) gemessene Grössen zumindest teilweise als Daten (310) an das übergeordnete Steuerungssystem (100) weiter geleitet werden, so dass gegebenenfalls eine erforderliche Abhilfemassnahme aktiviert und/oder ein Alarm ausgelöst werden kann.

## Claims

1. Cylinder lubricating system for a plurality of cylinders (8) in a reciprocating piston combustion engine, in particular a two-stroke large diesel engine with longitudinal scavenging, for the application of lubricant in the cylinders onto piston running surfaces (80) using in each case a plurality of lubricant nozzles (7), wherein lubricant is metered with intermittently pumping lubricant pumps and can be supplied pulse-wise to the lubricant nozzles, and wherein drive components of the lubricant pumps are connected to an oil-conducting tube, namely a tube conducting servo oil or cylinder oil, in particular to a double wall tube (16),
**characterized in that**
a lubricating module (1) with a lubricant pump is associated with each cylinder, **in that** the lubricant pump forms a mechanically stable base body (2) by which an integration of diverse devices (3, 4, 5) is established, **in that** these devices are a) a local control unit (3), b) a pressure sensor (4) disposed between lubricant pump and lubricant nozzle for the monitoring of the intermittent pumping of the lubricant, c) a controllable valve (5) for the oil, and d) optionally further devices, such as for example an accumulator, wherein two connection points (6a, 6b) for the oil-conducting tube are provided at the base body and also a passage (61) with a T-shaped branch (62) for the oil is integrated into the base body and this passage connects the connection points, whereas the branch establishes a connection, which can be controllably closed by the valve, to the drive components of the lubricant pump.

2. Lubricating system in accordance with claim 1, **characterized in that** each local control unit (3) forms an intelligent node point of a governing control system (100).

3. Lubricating system in accordance with claim 2, **characterized in that** the governing control system (100) includes feed lines (102) and at least one field bus (101), in particular a CAN bus, and **in that** the local control units (3) are connected to the feed lines and also to the field bus in order to establish a data exchange (103, 310) with the governing control system, wherein the feed lines and the field bus are executed in duplicate with advantage for reasons of redundancy.

4. Lubricating system in accordance with claim 2 or claim 3, **characterized in that** the pressure sensor (4) is connected to the local control system (3) by a signal transmitting line (43).

5. Lubricating system in accordance with one of the claims 2 to 4, **characterized in that** the controllable valve (5) for the servo oil is connected to the local control system (3) by a signal transmitting line (35).

6. Lubricating system in accordance with one of the claims 2 to 4, **characterized in that** the governing control system (100) is freely programmable so that the lubricant pump can be controlled or regulated such that the quantity and/or the point in time of the pumped lubricant can be set in dependence on various operating parameters, such as for example on the speed of rotation, the load, the cylinder temperature, the thickness of the lubricant film in the cylinder (8) or other operating parameters, or also in dependence on the quality of a fuel, of the lubricant (8) or of other operating materials.

7. Reciprocating piston combustion engine, in particular a two-stroke large diesel engine with longitudinal scavenging, having a cylinder lubricating system in accordance with one of the claims 1 to 6.

8. Method for the lubrication of a piston running surface (80) using a cylinder lubricating system in accordance with one of the claims 1 to 6, **characterized in that** the intermediate pumping of the lubricant is monitored with respect to the point in time of the dispensing and the pressure impulse generated using the pressure sensor (4), and **in that** regulation is effected by the governing control system (100) with respect to desired values which are preset or which can depend on further parameters.

9. Method in accordance with claim 8, **characterized in that** parameters measured with the pressure sensor (4) are partly further conducted as data (310) to the governing control system (100) so that, if necessary, a required auxiliary measure can be activated and/or an alarm can be triggered.

## Revendications

1. Système de lubrification de cylindre pour une pluralité de cylindres (8) dans un moteur à combustion interne à piston alternatif, en particulier un grand moteur Diesel à deux temps à balayage longitudinal, pour appliquer des lubrifiants dans les cylindres sur des faces de roulement de piston (80) avec à chaque fois une pluralité de buses de lubrifiant (7), où le lubrifiant peut être amené d'une manière dosée par des pompes de lubrifiant convoyant par intermittence et d'une manière pulsée aux buses de lubrifiant, et des composants d'entraînement des pompes de lubrifiant sont raccordés à une conduite de guidage d'huile, à savoir une conduite guidant une servo-huile ou huile de cylindre, en particulier une conduite à paroi double (16),
**caractérisé en ce qu'**il est associé à chaque cylindre un module lubrifiant (1) avec une pompe de lubrifiant, **en ce que** la pompe de lubrifiant forme un corps de base mécaniquement stable (2) par lequel est réalisée une intégration de divers organes (3, 4, 5), **en ce que** ces organes sont a) une unité de commande locale (3), b) un capteur de pression (4) disposé entre la pompe de lubrifiant et la buse de lubrifiant pour la surveillance du convoyage par intermittence du lubrifiant, c) une soupape (5) pouvant être commandée pour l'huile et d) d'autres organes optionnels, comme par exemple un accumulateur, où sont prévus deux emplacements de raccordements (6a, 6b) pour la conduite de guidage d'huile au corps de base, et un canal (61) avec un branchement en forme T (62) pour l'huile est intégré dans le corps de base, et ce canal relie les emplacements de raccordement tandis que le branchement établit une liaison pouvant être fermée d'une manière commandée par la soupape aux composants d'entraînement de la pompe de lubrifiant.

2. Système de lubrification selon la revendication 1, **caractérisé en ce que** chaque unité de commande locale (3) forme un noeud intelligent d'un système de commande superposé (100).

3. Système de lubrification selon la revendication 2, **caractérisé en ce que** le système de commande superposé (100) comprend des lignes d'alimentation (102) et au moins un bus de champ (101), en particulier un bus CAN, et **en ce que** les unités de commande locales (3) sont connectées aux lignes d'alimentation et au bus de champ pour pouvoir établir avec le système de commande superposé un échange de données (103, 310), où avantageusement les lignes d'alimentation et le bus de champ, pour des raisons de redondance, sont réalisés en double.

4. Système de lubrification selon la revendication 2 ou 3, **caractérisé en ce que** le capteur de pression (4) est relié au système de commande local (3) par une ligne de transmission de signaux (43).

5. Système de lubrification selon l'une des revendications 2 à 4, **caractérisé en ce que** la soupape (5) pouvant être commandée pour la servo-huile est reliée au système de commande local (3) par une ligne de transmission de signaux (35).

6. Système de lubrification selon l'une des revendications 2 à 4, **caractérisé en ce que** le système de commande superposé (100) peut être programmé librement de sorte que la pompe de lubrifiant peut être commandée ou régulée de façon que la quantité et/ou l'instant de lubrifiant convoyé puisse être réglé en fonction de divers paramètres de fonctionnement, comme par exemple le nombre de tours, la charge, la température de cylindre, l'épaisseur du film de lubrification dans le cylindre (8) ou d'autres paramètres de fonctionnement ou aussi en fonction de la qualité d'un combustible, du lubrifiant (8) ou d'autres carburants.

7. Moteur à combustion interne à piston alternatif, en particulier grand moteur Diesel à deux temps avec balayage longitudinal, qui comprend un système de lubrification de cylindre selon l'une des revendications 1 à 6.

8. Procédé de lubrification d'une face de roulement de piston (80) avec un système de lubrification de cylindre selon l'une des revendications 1 à 6, **caractérisé en ce que** par le capteur de pression (4), le convoyage par intermittence du lubrifiant est surveillé en ce qui concerne l'instant de l'émission et le coup de bélier produit, et est régulé en ce qui concerne des valeurs de consigne qui sont prédéfinies ou qui peuvent dépendre d'autres paramètres, par le système de commande (100) superposé.

9. Procédé selon la revendication 8, **caractérisé en ce que** des grandeurs mesurées par le capteur de pression (4) sont transmises au moins partiellement comme données (310) au système de commande superposé (100) de sorte que le cas échéant une mesure de remède requise puisse être activée et/ou une alarme puisse être déclenchée.
